# EUROPÄISCHE PATENTSCHRIFT

(11) **EP 2 949 844 B1**
(45) Veröffentlichungstag und Bekanntmachung des Hinweises auf die Patenterteilung: **21.03.2018**
(21) Anmeldenummer: 14002140.3
(22) Anmeldetag: 23.06.2014
(51) Int. Cl.: E05D 5/02, E05D 7/04, E05D 3/02

(54) **Bandanordnung für Türen, Fenster oder dergleichen, mit einer Falzluftverstelleinrichtung**
Hinge assembly for doors, windows or the like, with a clearance adjustment device
Agencement de bande pour portes, fenêtres ou analogues, doté d'un dispositif de réglage de jeu de joint

(30) Priorität: 27.05.2014 EP 14001840
(43) Veröffentlichungstag der Anmeldung: 02.12.2015
(73) Patentinhaber: Wilh. Schlechtendahl & Söhne GmbH & Co. KG, 42579 Heiligenhaus (DE)
(72) Erfinder: Schulz, Andreas, 51597 Morsbach (DE); Zaccaria, Giovanni, 70771 Leinfelden-Echterdingen (DE)
(74) Vertreter: Von Rohr Patentanwälte Partnerschaft mbB

(56) Entgegenhaltungen:
- EP-A1- 1 063 378
- EP-A1- 1 104 832
- EP-A2- 1 348 826
- EP-A2- 2 725 175
- DE-U1-202012 102 978
- DE-U1-202014 100 431

## Beschreibung

Die Erfindung betrifft eine Bandanordnung für Türen, Fenster oder dergleichen nach dem Oberbegriff des Anspruchs 1.

Eine gattungsgemäße Bandanordnung ist bereits aus der DE 20 2012 102 978 U1 bekannt. Diese bekannte Bandanordnung umfasst ein Rahmenbandteil und ein Flügelbandteil, die über ein Scharnierteil gelenkig miteinander verbunden sind. Darüber hinaus sind zwei Verstellglieder in Form von Lagerhülsen mit jeweils einem Gewindefortsatz vorgesehen, deren gleichsinnige Drehung mittels eines Drehwerkzeugs eine translatorische Horizontalverstellung des Flügelbandteils relativ zum Rahmenbandteil bewirkt. Des Weiteren ist bei einer gegensinnigen Betätigung bzw. Verdrehung der beiden Verstellglieder eine Horizontalverkippung des Flügelbandteils relativ zum Rahmenbandteil möglich.

Darüber hinaus geht aus der EP 1 348 826 A2 eine Verstelleinrichtung eines Drehbands von Türen oder Fenstern hervor, das einen an einer Stirnseite eines Rahmenholms anzuschlagenden Bandlappen sowie eine zwischen der Stirnwand und dem Bandlappen angeordnete Verstellplatte aufweist. Dabei weist die Verstellplatte mindestens eine Einstellschräge auf, so dass eine Justierung des Bandlappens in unterschiedlichen Abständen zur Stirnwand ermöglicht wird.

Die DE 20 2014 100 431 U1 offenbart eine Bandanordnung für ein Klappelement zur schwenkbaren Lagerung des Klappelements an einem Profilrahmen, wobei die Bandanordnung Bandlappen aufweist. Dabei sind die Bandlappen über ein Gelenk miteinander verbunden. Darüber hinaus ist eine Anlagefläche mit einem verstellbaren Montageband vorgesehen, das zur Justierung der Bandanordnung mit einer weiteren Anlagefläche versehen ist, wobei das Montageband an dem Klappelement befestigt ist.

In der EP 1 104 832 B1 wird ein Scharnierbeschlag für eine Tür, ein Fenster oder dergleichen offenbart, der einen unbeweglichen Teil aufweist, wobei der unbewegliche Teil mit Gelenkmitteln ausgestattet ist, die mit ergänzenden Gelenkmitteln eines beweglichen Teils zusammenwirken. Dabei sind die ergänzenden Gelenkmittel dazu geeignet, auf einem Flügel einer Tür eines Fensters oder dergleichen angebracht zu werden, wobei der unbewegliche Teil Mittel zur Befestigung im Falz eines Blendrahmens in Form einer Befestigungsplatte umfasst.

Eine Bandanordnung mit einer rahmenseitigen Falzluftverstelleinrichtung ist aus EP 1 063 378 A1 bekannt.

Eine weitere bekannte Bandanordnung weist ein Rahmenband und ein Flügelband auf, die über ein Schwenklager miteinander verbunden sind. Während das Rahmenband am Rahmen einer Tür, eines Fensters oder dergleichen befestigt wird, wird das Flügelband an dem betreffenden Flügel der Tür, des Fensters oder dergleichen befestigt. Bei der Montage des Flügels am zugehörigen Rahmen ist es wichtig, dass der Flügel im geschlossenen Zustand bündig in der Rahmenöffnung angeordnet ist. Um eine nachträgliche Einstellmöglichkeit zu haben, weist die bekannte Bandanordnung eine flügelseitige Falzluftverstelleinrichtung auf, mit der es möglich ist, eine Verstellung des Flügels in die Rahmenöffnung hinein oder aus dieser weg vorzunehmen, und zwar derart, dass die Außenseite des Flügels entweder bündig zur korrespondieren Außenseite des Rahmens ist oder aber parallel dazu verläuft. Die bekannte Bandanordnung weist eine Falzluftverstelleinrichtung auf, bei der eine entsprechende Einstellung zwar möglich ist, die Falzluftverstellung aber häufig nur sehr ungenau erfolgt und im übrigen schwierig vorzunehmen ist. Bei der bekannten Bandanordnung kann der Flügel bei der Falzluftverstellung im Verhältnis zum Flügelband relativ leicht kippen, so dass eine exakte Anordnung des Flügels in der Rahmenöffnung montagetechnisch nur schwer zu erreichen ist.

Aufgabe der vorliegenden Erfindung ist es daher, eine Bandanordnung der eingangs genannten Art zur Verfügung zu stellen, bei der die Falzluftverstellung exakt und in einfacher Weise erfolgen kann.

Die vorgenannte Aufgabe ist bei einer Bandanordnung der eingangs genannten Art erfindungsgemäß im wesentlichen durch die Merkmale des Anspruchs 1 gelöst.

Die erfindungsgemäße Lösung verwendet zur Falzluftverstellung ergänzend zu der im Stand der Technik üblichen Stellschraube eine Lagerscheibe, die mit der Stellschraube verbunden, insbesondere drehfest verbunden ist. Die Lagerscheibe, die im Anschluss an den Schraubenkopf, d. h. zwischen dem Schraubenkopf und dem Gewindebereich der Stellschraube, angeordnet ist, befindet sich dabei in einer Scheibenaufnahme, also einem gesonderten Raum innerhalb des Flügelbandes, während der Schraubenkopf außerhalb dieses Raums angeordnet ist. Aufgrund der Verbindung der Lagerscheibe mit der Stellschraube und da die Lagerscheibe in der Scheibenaufnahme angeordnet ist, ergibt sich eine zusätzliche Führung bei der Falzlufteinstellung. Ein Kippen des Flügels relativ zum Rahmen bei der Falzlufteinstellung kann durch die erfindungsgemäße Ausgestaltung weitestgehend vermieden werden.

Der Durchmesser der Lagerscheibe ist wenigstens doppelt so groß ist wie der Durchmesser des Schraubenkopfes. Der Durchmesser der Lagerscheibe entspricht zwischen 80% und 100% der Breite des Flügelbandes. Aufgrund des sehr großen Durchmessers der Lagerscheibe lassen sich ungewollte Kippstellungen der Stellschraube bei der Einstellung weitestgehend vermeiden.

Zur weiteren Verringerung von Kippbewegungen der Stellschraube ist bei der Erfindung vorgesehen, dass die Lagerscheibe in der Scheibenaufnahme zum einen drehbeweglich und zum anderen quer zur Aufnahmeebene der Scheibenaufnahme zumindest im wesentlichen spielfrei gelagert ist. Die Drehbeweglichkeit der Lagerscheibe in der Scheibenaufnahme ist erforderlich, da die Lagerscheibe bei einer bevorzugten Ausgestaltung drehfest mit der Stellschraube verbunden ist. Bei einer Verstellung der Stellschraube wird dadurch gleichzeitig die Lagerscheibe mitbewegt. Dass die Lagerscheibe im übrigen quer zur Aufnahmeebene der Scheibenaufnahme zumindest im wesentlichen spielfrei gelagert ist, bedeutet, dass zwar eine Drehbewegung möglich ist, ohne dass zu starke Reibkräfte auftreten, ein Verkippen der Stellschraube über einen Winkel von mehr als 5° aber vermieden wird. Insbesondere ist der Kippwinkel kleiner 3° und besonders bevorzugt kleiner 1°. Letztlich stellt die Stellschraube mit der Lagerscheibe eine Spindel dar, die aufgrund des großen Scheibendurchmessers nicht zu Kippstellungen neigt.

Des Weiteren ist es so, dass die Lagerscheibe an ihrer dem Schraubenschaft zugewandten Seite an wenigstens zwei, insbesondere an drei oder vier voneinander separaten Lagerstellen übergriffen wird. Hierdurch ergeben sich auf der Rückseite der Lagerscheibe eine Mehrzahl von voneinander unabhängigen Anschlägen zur Halterung der Lagerscheibe in der Scheibenaufnahme. Im übrigen versteht es sich, dass es grundsätzlich auch möglich ist, einen insbesondere umlaufenden Anschlag für die Lagerscheibe vorzusehen. Dieser umlaufende Anschlag übergreift die Lagerscheibe dann vollständig an ihrem äußeren Rand.

Zum Einschrauben der Stellschraube ist eine Lagerhülse im Gegensatz zu einer Mutter vorgesehen. Die Lagerhülse, die einen zum Gewinde der Stellschraube korrespondierenden Innengewindebereich aufweist, zeichnet sich dadurch aus, dass der äußere Durchmesser der Lagerhülse kleiner, insbesondere um ein Mehrfaches kleiner ist als die Länge der Lagerhülse. Hier liegt ein wesentlicher Unterschied zu einer üblichen Mutter. Durch Verwendung einer langgestreckten Lagerhülse ergibt sich damit auch im Verschraubungsbereich ein nur geringes Spiel, was die Kippsicherheit weiter erhöht.

Die Lagerhülse ist an einer flügelseitig im montierten Zustand befestigten Montageplatte vorgesehen. Dabei ist die Lagerhülse fest mit der Montageplatte verbunden. Die Montageplatte selbst ist Teil der Bandanordnung und dient in der Regel zur unmittelbaren Befestigung am Flügel. Montagetechnisch kann sich die Verwendung der vorgenannten Montageplatte anbieten, da diese zunächst am Flügel montiert werden kann und erst anschließend die Verbindung des Flügelbandes mit der Montageplatte erfolgt. Es versteht sich, dass es grundsätzlich aber auch möglich ist, die Montageplatte von vornherein mit dem Flügelband vorzumontieren und die Baugruppe dann zusammen am Flügel zu montieren.

Bei einer weiteren, bevorzugten Ausgestaltung der vorliegenden Erfindung weist die Stellschraube im Anschluss an die Lagerscheibe einen insbesondere durch eine Schraubhülse gebildeten gewindefreien Abschnitt auf. Zu dem vorgenannten gewindefreien Abschnitt an der Schraubhülse korrespondiert in der Lagerhülse ein entsprechender gewindefreier Bereich, an den sich ein zum Gewinde der Stellschraube korrespondierender Gewindebereich anschließt. Dabei versteht es sich, dass der gewindefreie Abschnitt der Stellschraube zumindest im wesentlichen spielfrei im gewindefreien Bereich der Lagerhülse angeordnet ist. Auch dies trägt zur kippfreien Anordnung des Flügels bei der Falzluftverstellung bei.

Der vorgenannte gewindefreie Abschnitt der Stellschraube kann grundsätzlich auch einstückig an der Stellschraube vorgesehen sein. Bei einer bevorzugten Ausgestaltung der Erfindung dient zur Realisierung des gewindefreien Abschnitts jedoch die vorgenannte Schraubhülse, die den gewindefreien Abschnitt im aufgeschraubten Zustand bildet und die darüberhinaus dazu dient, die Lagerscheibe auf der Stellschraube festzustellen. Im festgestellten Zustand liegt die Lagerscheibe an der Unterseite des Kopfes der Stellschraube reibschlüssig an, wobei durch eine entsprechende Kodierung zwischen der Stellschraube und der Lagerscheibe auch ein Formschluss zur Erzielung einer Drehfestigkeit möglich ist.

Die vorgenannte Ausgestaltung mit über die Lagerhülse befestigter Lagerscheibe bietet sich insbesondere für die Montage der Lagerscheibe im Flügelband an. Insbesondere spielt in diesem Zusammenhang eine Rolle, dass die Scheibenaufnahme ein an sich geschlossener Raum ist. Dieser ist lediglich durch eine außenseitig am Flügelband vorgesehene Schlitzöffnung zugänglich. Die Schlitzöffnung entspricht von der Länge etwa dem Durchmesser der Lagerscheibe, während die Breite der Schlitzöffnung etwa der Dicke der Lagerscheibe entspricht. Die Lagerscheibe selbst weist eine mittige Durchstecköffnung für die Stellschraube auf. Ist die Lagerscheibe über die Schlitzöffnung in die Scheibenaufnahme eingesetzt und ist anschließend die Stellschraube durch die mittige Öffnung der Lagerscheibe gesteckt worden, erfolgt anschließend die Befestigung der Lagerscheibe an der Stellschraube mittels der aufgeschraubten Schraubhülse. Gleichzeitig ist die Lagerscheibe in der Scheibenaufnahme gefangen.

Zur Befestigung der Lagerscheibe nach erfolgter Falzlufteinstellung sind wenigstens zwei, bevorzugt drei und insbesondere vier Befestigungsschrauben vorgesehen, die in entsprechende Schrauböffnungen am Flügelband einsetzbar sind. Endseitig greifen diese Befestigungsschrauben zur Verspannung entweder in entsprechende Öffnungen am Flügel selbst, an der Montageplatte oder aber in eine am Flügel vorgesehene Gegenplatte.

Von besonderem Vorteil ist es in diesem Zusammenhang, dass die Lagerscheibe mit ihrem Rand in den Bereich zumindest einer Schrauböffnung ragt, so dass der jeweilige Schraubenkopf der Befestigungsschraube mit seiner Unterseite unmittelbar gegen die Randfläche der Lagerscheibe geschraubt und somit die Lagerscheibe verspannt werden kann. Besonders bevorzugt ist es natürlich, dass die Befestigungsschrauben derart am Flügelband angeordnet sind, dass die Lagerscheibe in den Bereich aller Schrauböffnungen ragt, so dass die Befestigungsschrauben mit ihren Köpfen unmittelbar auf den Rand der Lagerscheibe zur Verspannung wirken können. Auf diese Weise ergibt sich eine besonders sichere Befestigung und Verspannung der Lagerscheibe am Flügelband nach der Falzluftverstellung.

Die Bandanordnung weist neben der Falzluftverstelleinrichtung bevorzugt eine Höhenverstelleinrichtung auf, mit der es möglich ist, eine Höhenverstellung des Flügels im Bereich der Rahmenöffnung vorzunehmen. Während es grundsätzlich möglich ist, die Höhenverstelleinrichtung am oder im Bereich des Rahmenbandes vorzusehen, bietet es sich bei einer bevorzugten Ausgestaltung der Erfindung an, dass die Höhenverstelleinrichtung flügelbandseitig vorgesehen ist.

Bei einer bevorzugten Ausgestaltung der Erfindung ist vorgesehen, dass die Höhenverstelleinrichtung einen an der Montageplatte gelagerten Höhenverstellexzenter aufweist, wobei es günstig ist, wenn der Höhenverstellexzenter von oben her auf das Flügelband wirkt.

Die Realisierung einer flügelbandseitigen Höhenverstellung hat den Vorteil, dass die Höhenverstellung mit der Falzluftverstellung kombiniert werden kann, so dass die Anzahl der zur Verstellung zur lösenden Schrauben minimiert wird und die Verstellung im übrigen nur an einem der beiden Bänder vorgenommen werden muss. Die Anordnung des Höhenverstellexzenters im oberen Bereich des Flügelbandes hat außerdem den Vorteil, dass zur Höhenverstellung die Gewichtskraft des Flügels genutzt werden kann, wenn der Exzenter in seiner maximal oberen Stellung als Nullstellung vormontiert ist und anschließend nur noch eine Verstellung nach unten hin vorgenommen werden muss.

Im übrigen ist es bevorzugt, dass an der Montageplatte oberhalb und unterhalb des Flügelbandes ein Lagerbereich für eine Lageröffnung zum Einsetzen eines Höhenverstellexzenters vorgesehen ist, während die Bandanordnung im übrigen spiegelsymmetrisch quer zur Schwenkachse ausgebildet ist. Dies ermöglicht es dann, die erfindungsgemäße Bandanordnung sowohl für rechts als auch für links angeschlagene Flügel zu verwenden. Der Verstellexzenter kann dann bedarfsweise in der jeweils oben befindlichen Lageröffnung angeordnet sein oder werden.

In dem Fall, dass die Bandanordnung sowohl eine Falzluftverstelleinrichtung als auch eine Höhenverstelleinrichtung aufweist, ist es bevorzugt so, dass die Schrauböffnungen für die Einstellschraube und/oder die Befestigungsschrauben zur Verspannung der Lagerscheibe als Langlöcher ausgebildet sind. Die Länge der Langlöcher entspricht dabei zumindest im wesentlichen dem Höhenverstellweg, der über die Höhenverstelleinrichtung möglich ist.

Bei der zuvor genannten Ausgestaltung der Schrauböffnungen als Langlöcher sollten diese bevorzugt derart am Flügelband angeordnet und/oder ausgebildet sein, dass die Lagerscheibe mit ihrem äußeren Rand in der maximal oberen und der maximal unteren Höhenverstellposition in den Bereich aller Langlöcher ragt. Auf diese Weise ist dann eine sichere Verspannung der Lagerscheibe gewährleistet.

Zur Erleichterung der Montage und insbesondere auch zur Erleichterung einer nachträglichen Einstellung des Flügels ist bei einer bevorzugten Ausgestaltung der erfindungsgemäßen Bandanordnung eine Anzeigeeinrichtung des Verstellweges der Falzluftverstelleinrichtung und bevorzugt auch der Höhenverstelleinrichtung vorgesehen. Von besonderem Vorteil ist es in diesem Zusammenhang, wenn es sich bei der Anzeigeeinrichtung um eine kombinierte Anzeige für den jeweiligen Verstellweg der Falzluftverstellung und der Höhenverstellung handelt. Über diese Verstelleinrichtung ist für einen Monteur in einfacher Weise erkennbar, ob beispielsweise die maximale Verstellposition bereits erreicht ist oder noch Verstellungen in die ein oder andere Richtung möglich sind.

Bei einer bevorzugten Ausgestaltung sind außenseitig am Flügelband längs- und/oder querlaufende Markierungen zum Zusammenwirken mit wenigstens einer längs- und/oder querlaufenden Markierung an einem außenseitig das Flügelband übergreifenden Anzeigeschenkel der Montageplatte vorgesehen.

Weitere Merkmale, Vorteile und Anwendungsmöglichkeiten der vorliegenden Erfindung ergeben sich aus der nachfolgenden Beschreibung von Ausführungsbeispielen anhand der Zeichnung. Es zeigt
- Fig. 1: eine perspektivische Ansicht einer montierten Bandanordnung,
- Fig. 2: eine perspektivische Ansicht einer anderen Ausführungsform einer erfindungsgemäßen Bandanordnung,
- Fig. 3: eine perspektivische Ansicht eines Flügelbandes vor Montage einer Lagerscheibe,
- Fig. 4: eine der Fig. 3 entsprechende Ansicht des Flügelbandes mit montierter Lagerscheibe,
- Fig. 5: eine schematische Ansicht der montierten Lagerscheibe im Verhältnis zu am Flügelband vorgesehenen Befestigungsöffnungen, mit ergänzender vergrößerter Detaildarstellung,
- Fig. 6: eine Explosionsdarstellung einer Ausführungsform einer erfindungsgemäßen Bandanordnung,
- Fig. 7: eine Darstellung eines Flügelbandes,
- Fig. 8: eine perspektivische Ansicht einer Bandanordnung im aufgeschwenkten und zugeschwenkten Zustand,
- Fig. 9: eine Draufsicht auf die aufgeschwenkte Bandanordnung aus Fig. 8,
- Fig. 10: eine Seitenansicht der Bandanordnung aus Fig. 9 und
- Fig. 11: eine Ansicht von oben auf die Bandanordnung aus Fig. 9.

In den Fig. 1 und 2 ist jeweils eine Bandanordnung 1 dargestellt. Die Bandanordnung 1 ist für Türen, Fenster oder dergleichen vorgesehen. Die Bandanordnung 1 weist ein Rahmenband 2 zur Befestigung an einem Rahmen 3 auf. In den dargestellten Ausführungsbeispielen weist das Rahmenband 2 einen oberen und einen unteren Bandabschnitt 4, 5 auf. Weiterhin ist ein Flügelband 6 vorgesehen, das an einem Flügel 7 der Tür, des Fensters oder dergleichen befestigt ist. Das Flügelband 6 befindet sich zwischen den beiden Bandabschnitten 4, 5. Im übrigen sind das Rahmenband 2 und das Flügelband 6 schwenkbar über ein entsprechendes Gelenk miteinander verbunden. Im dargestellten Zustand der Fig. 1 und 2 befindet sich der Flügel 7 im aufgeschwenkten Zustand.

Im übrigen handelt es sich bei den dargestellten Ausführungsbeispielen sowohl bei dem Rahmen 3 als auch bei dem Flügel 7 jeweils um ein Hohlprofilelement, beispielsweise aus Aluminium oder Kunststoff. Es versteht sich, dass der Rahmen 3 und/oder der Flügel 7 auch aus einem Vollmaterial, wie beispielsweise Holz, bestehen können.

Die beiden Ausführungsformen der Bandanordnung 1 gemäß den Fig. 1 und 2 unterscheiden sich dadurch, dass bei der Ausführungsform gemäß Fig. 1 sowohl das Rahmenband 2 als auch das Flügelband 6 breiter ausgeführt sind als die entsprechenden Bänder 2, 6 der Ausführungsform gemäß Fig. 2. Die Bandauswahl hängt letztlich insbesondere vom Gewicht des Flügels und dem Material des Flügels sowie des Rahmens ab.

Im übrigen weist die Bandanordnung 1 eine flügelbandseitige Falzluftverstelleinrichtung 8 auf, mit der es möglich ist, den Flügel 7 relativ zum Rahmen 3 zu Verstellen, und zwar derart, dass der Flügel 7 in Richtung auf das Flügelband 6 zu oder von diesem weg bewegt wird. Die Verstellrichtung x ist in Fig. 10 dargestellt.

Vorgesehen ist nun, dass die Falzluftverstelleinrichtung 8 zusätzlich zu einer als Spindel wirkende Stellschraube 9 mit Schraubenkopf 10 eine Lagerscheibe 11 aufweist, die an der Stellschraube 9 befestigt ist. Im vorliegenden Fall ist eine verdrehsichere Befestigung in Form eines Formschlusses vorgesehen, wozu am Schraubenkopf 10 auf gegenüberliegenden Seiten Abflachungen 12 vorgesehen sind, während in der Lagerscheibe 11 eine korrespondierende Durchstecköffnung 13 vorgesehen ist, die entsprechend kodiert ist.

Es versteht sich allerdings, dass es grundsätzlich auch möglich ist, dass die Stellschraube 9 relativ zur Lagerscheibe 11 drehbar ist, wobei dann eine entsprechende Kodierung und damit ein Formschluss in Drehrichtung der Stellschraube 9 nicht vorgesehen ist.

Die Lagerscheibe 11 selbst ist in einer Scheibenaufnahme 14 innerhalb des Flügelbandes 6 angeordnet, während der Schraubenkopf 10 außerhalb der Scheibenaufnahme 14 angeordnet ist. In diesem Zusammenhang ist mit "Schraubenkopf' der Bereich gemeint, der sich oberhalb der Lagerscheibe 11 befindet. Dieser Teil des Schraubenkopfes 10 ragt in eine entsprechende Schrauböffnung 15 im Flügelband 6.

Bei der dargestellten Ausführungsform wirkt die Stellschraube 9 als Spindel. Dies bedeutet, dass sich bei der Drehung der Stellschraube 9 in der einen oder anderen Richtung keine Längsbewegung der Stellschraube 9 ergibt.

Wie sich insbesondere aus Fig. 3 ergibt, ist der Durchmesser D der Lagerscheibe 11 um ein Vielfaches größer als der Durchmesser d des Schraubenkopfes 10. Konkret entspricht der Durchmesser D der Lagerscheibe 11 etwa dem 0,9 bis 1,0-fachen der Breite B des Flügelbandes 6.

Bei der Scheibenaufnahme 14 handelt es sich um einen im Flügelband 6 vorgesehenen flachen Raum zur vollständigen Aufnahme der Lagerscheibe 11. Der Zugang zur Scheibenaufnahme 14 erfolgt über eine Schlitzöffnung 16, über die die Lagerscheibe 11 in die Scheibenaufnahme 14 einsetzbar ist. Wird die Lagerscheibe 11 aus dem in Fig. 3 dargestellten Zustand in die Scheibenaufnahme 14 über den Schlitz 16 eingesetzt, ist sie in der Scheibenaufnahme 14 zum einen drehbeweglich, zum anderen aber quer zur Aufnahmeebene, also in Verstellrichtung x (entsprechend Fig. 10), zumindest im wesentlichen spielfrei gelagert. Im dargestellten Ausführungsbeispiel wird die in die Scheibenaufnahme 14 eingesetzte Lagerscheibe 11 rückseitig an vier Lagerstellen 17 übergriffen, so dass eine Bewegung quer zur Aufnahmeebene nicht möglich ist.

Es versteht sich, dass es grundsätzlich auch möglich wäre, rückseitig einen umlaufenden Lagerrand am Flügelband 6 vorzusehen. Auch würden an sich bereits zwei Lagerstellen ausreichen, um die Lagerscheibe 11 rückseitig in der Scheibenaufnahme 14 zu halten.

Zur Fixierung der Lagerscheibe 11 in der Scheibenaufnahme 14 und zur Befestigung der Lagerscheibe 11 an der Stellschraube 9 dient eine Schraubhülse 18, die auf den Gewindebereich der Stellschraube 9 aufschraubbar bzw. im montierten Zustand aufgeschraubt ist und die Lagerscheibe 11 gegen die Unterseite des Schraubenkopfes 10 verspannt. Der verspannte Zustand ist in Fig. 4 dargestellt. In diesem Zustand ist die Lagerscheibe 11 in der Scheibenaufnahme 14 gefangen und wird nur bei Verstellung der Stellschraube 9 mitgedreht. Darüber hinaus ist noch eine weitere Bewegung im dargestellten Ausführungsbeispiel möglich, nämlich eine Höhenverstellung, auf die nachfolgend noch näher eingegangen wird.

Die Stellschraube 9 wirkt als Spindel, die mit einer Lagerhülse 19 (Fig. 6) zusammenwirkt, die entlang der Spindel bewegbar ist. Die Lagerhülse 19 selbst ist über einen plattenförmigen Befestigungsbereich 20 an einer Montageplatte 21 befestigt. Die Montageplatte 21, die aus Kunststoff bestehen kann, weist ober- und unterseitig Befestigungslaschen 22, 23 auf, über die eine Befestigung am Flügel 7 mittels entsprechender Befestigungsschrauben 24 erfolgt.

Bei dem in den Fig. 6 und 8 bis 11 dargestellten Ausführungsbeispiel schließt sich an die Montageplatte 21 eine Gegenplatte 25 an, die zur Montage in ein Profil des Flügels 7 einsetzbar ist. Zur Lagefixierung und zur leichteren Montage weist die Grundplatte 25 rückseitig ein Federelement 26 auf.

Es versteht sich allerdings, dass die Bandanordnung 1 grundsätzlich auch ohne Gegenplatte 25 montierbar ist, wobei dann beispielsweise die Schrauben 24 unmittelbar in die Montageplatte 21 und/oder das Profil des Flügels 7 eingeschraubt werden. Gleiches gilt im übrigen auch für die Befestigung des Rahmenbandes 2 mit den beiden Bandabschnitten 4, 5, die über entsprechende Befestigungsschrauben 27 am Rahmen 3 befestigt werden. Wenngleich dies nicht dargestellt ist, kann auch hier grundsätzlich eine Befestigung über eine Gegenplatte oder dergleichen erfolgen.

Wie sich insbesondere aus Fig. 3 ergibt, weist die Schraubhülse 18 einen gewindefreien Abschnitt 28 auf, zu dem ein korrespondierender gewindefreier Bereich in der Lagerhülse 19 vorgesehen ist, wobei der gewindefreie Bereich 28 der Stellschraube 9 zumindest im wesentlichen spielfrei im gewindefreien Abschnitt der Lagerhülse 19 angeordnet ist.

Zur Verspannung der Lagerscheibe 11 sind vorliegend vier Befestigungsschrauben 29 vorgesehen, die, wie die Einstellschraube 9 auch, von der Außenseite des Flügelbandes 6 her lösbar und anziehbar sind. Für die Befestigungsschrauben 29 sind entsprechende Schrauböffnungen 30 am Flügelband 6 vorgesehen. Wie sich dies insbesondere aus Fig. 5 ergibt, ragt die Lagerscheibe 11 mit ihrem äußeren Rand in den Bereich jeder der Schrauböffnungen 30 hinein. Die Befestigungsschrauben 29 und die zugehörigen Schrauböffnungen 30 sind dabei derart angeordnet und/oder ausgebildet, dass die Schraubköpfe der Befestigungsschrauben 29 im verschraubten Zustand unterseitig auf dem Rand der Lagerscheibe 11 aufliegen.

Neben der Falzluftverstelleinrichtung 8 weist die Bandanordnung 1 eine Höhenverstelleinrichtung 31 auf, die flügelbandseitig vorgesehen ist. Die Höhenverstelleinrichtung 31 weist einen Höhenverstellexzenter 32 auf, der an der Montageplatte 21 gelagert ist. Der Höhenverstellexzenter 32 wirkt von oben her auf das Flügelband 6, wie dies in den Fig. 1 und 2 dargestellt ist. Zur Anordnung des Höhenverstellexzenters 32 ist an der Montageplatte 21 eine Lageröffnung 33 vorgesehen. Im übrigen weist die Montageplatte 21 in ihrem unteren Teil einen Materialbereich 34 auf, der ohne weiteres entfernt werden kann, so dass sich auch an dieser Stelle eine Lageröffnung für den Höhenverstellexzenter 32 ergibt.

Über den Höhenverstellexzenter 32 lässt sich im Umfang der Exzentrizität eine Höhenverstellung des Flügels 7 gegenüber dem Rahmen 3 vornehmen. Zur Höhenverstellung sind die Schrauböffnung 15 für die Stellschraube 9 und die Schrauböffnungen 30 für die Befestigungsschrauben 29 als Langlöcher ausgebildet. In Fig. 5 ist angedeutet, dass die Anordnung und Ausbildung der Langlöcher und der Durchmesser D der Lagerscheibe 11 derart gewählt sind, dass die Lagerscheibe 11 in der maximal oberen und der maximal unteren Höhenverstellposition in den Bereich aller Langlöcher ragt, so dass unabhängig von der Höhenverstellposition eine sichere randseitige Verspannung der Lagerscheibe 11 über die Befestigungsschrauben 29 erfolgen kann.

Die Bandanordnung 1 weist im übrigen eine Anzeigeeinrichtung 35 zur Anzeige des Verstellweges x der Falzluftverstelleinrichtung 8 und der Höhenverstelleinrichtung 31 auf. Es handelt sich vorliegend also um eine kombinierte Anzeigeeinrichtung 35. Konstruktiv sind hierzu an der Außenseite 36 des äußeren Schenkels 37 des Flügelbandes längslaufende Markierungen 38 und querlaufende Markierungen 39 vorgesehen. Dies längs- und querlaufenden Markierungen 38, 39 sind durch entsprechende Riefen an der Außenseite 36 des Außenschenkels 37 verwirklicht. Die Anzeigeeinrichtung 35 weist weiterhin einen Anzeigeschenkel 40 der Montageplatte 21 auf, der die Außenseite 36 des Außenschenkels 37 übergreift. Am Anzeigeschenkel 40 wird eine längslaufende Markierung 41 durch die äußere Randkante gebildet, während gleichfalls eine querlaufende Markierung 42 vorgesehen ist. Der Verstellweg in Verstellrichtung x kann an den längslaufenden Markierungen 38 und 41 abgelesen werden, während der Verstellweg der Höhenverstellung über die querlaufenden Markierungen 39, 42 abgelesen werden kann.

Zur Falzluft- bzw. Höhenverstellung wird beispielsweise von dem in Fig. 1 dargestellten Zustand ausgegangen. Zu der kombinierten Verstellung werden zunächst die vier Befestigungsschrauben 29 gelöst, wobei eine vollständige Demontage nicht erforderlich ist. Nach dem Lösen der Schrauben kann die Einstellschraube 9 zur Verringerung der Spaltweite in die eine Richtung oder zur Vergrößerung der Spaltweite in die andere Richtung gedreht werden. Hierdurch wird die Montageplatte 21 entweder an das Flügelband 6 herangezogen oder aber von diesem weiter beabstandet.

Im gelösten Zustand der vier Befestigungsschrauben 29 erfolgt auch die Höheneinstellung. Durch Drehen des Exzenters 32 wird der Flügel 7 abgesenkt. Dies erfolgt ausschließlich aufgrund der Gewichtskraft des Flügels 7, was die Höheneinstellung erleichtert.

**Bezugszeichenliste:**

| | | | |
|---|---|---|---|
| 1 | Bandanordnung | 25 | Gegenplatte |
| 2 | Rahmenband | 26 | Federelement |
| 3 | Rahmen | 27 | Befestigungsschraube |
| 4 | Bandabschnitt | 28 | gewindefreier Abschnitt |
| 5 | Bandabschnitt | 29 | Befestigungsschraube |
| 6 | Flügelband | 30 | Schrauböffnung |
| 7 | Flügel | 31 | Höhenverstelleinrichtung |
| 8 | Falzluftverstelleinrichtung | 32 | Höhenverstellexzenter |
| 9 | Stellschraube | 33 | Lageröffnung |
| 10 | Schraubenkopf | 34 | Materialbereich |
| 11 | Lagerscheibe | 35 | Anzeigeeinrichtung |
| 12 | Abflachung | 36 | Außenseite |
| 13 | Einstecköffnung | 37 | Außenschenkel |
| 14 | Scheibenaufnahme | 38 | längslaufende Markierung |
| 15 | Schrauböffnung | 39 | querlaufende Markierung |
| 16 | Schlitzöffnung | 40 | Anzeigeschenkel |
| 17 | Lagerstelle | 41 | längslaufende Markierung |
| 18 | Schraubhülse | 42 | querlaufende Markierung |
| 19 | Lagerhülse | | |
| 20 | Befestigungsbereich | B | Breite |
| 21 | Montageplatte | D | Durchmesser |
| 22 | Befestigungslasche | d | Durchmesser |
| 23 | Befestigungslasche | x | Verstellrichtung |
| 24 | Befestigungsschraube | | |

## Patentansprüche

1. Bandanordnung (1) für Türen, Fenster oder dergleichen, mit einem Rahmenband (2) zur rahmenseitigen Befestigung, einem Flügelband (6) zur flügelseitigen Befestigung und einer flügelbandseitigen Falzluftverstelleinrichtung (8), wobei die Falzluftverstelleinrichtung (8) eine an einer Lagerscheibe (11) befestigte, einen Schraubenkopf (10) aufweisende Stellschraube (9) zur Falzluftverstellung aufweist, wobei eine Lagerhülse (19) zum Einschrauben der Stellschraube (9) vorgesehen ist, wobei die Lagerscheibe (11) in einer Scheibenaufnahme (14) des Flügelbandes (6) angeordnet ist, während der sich an die Lagerscheibe (11) anschließende Teil des Schraubenkopfes (10) sich außerhalb der Scheibenaufnahme befindet, und wobei die Lagerhülse (19) an einer flügelseitig im montierten Zustand befestigten Montageplatte (21) vorgesehen ist, wobei die Lagerscheibe (11) in der Scheibenaufnahme (14) zum einen drehbeweglich und zum anderen quer zur Aufnahmeebene der Scheibenaufnahme (14) zumindest im wesentlichen spielfrei gelagert ist, wobei die Lagerscheibe (11) an wenigsten zwei, insbesondere drei oder vier separaten Lagerstellen (17) übergriffen wird und wobei zur Verspannung der Lagerscheibe (11) wenigstens zwei, bevorzugt drei und insbesondere vier Befestigungsschrauben (29) zum Einsetzen in Schrauböffnungen (30) am Flügelband (6) vorgesehen sind und, vorzugsweise, die Lagerscheibe (11) mit ihrem Rand in den Bereich zumindest einer Schrauböffnung (30) ragt,
**dadurch gekennzeichnet,**
**dass** der Durchmesser (D) der Lagerscheibe (11) wenigstens doppelt so groß ist wie der Durchmesser (d) des Schraubenkopfes (10),
**dass** der Durchmesser (D) der Lagerscheibe (11) zwischen 80% und 100% der Breite (B) des Flügelbandes (6) entspricht,
**dass** die Lagerscheibe (11) zur Montage in eine außenseitig am Flügelband (6) vorgesehene Schlitzöffnung (16) in die Scheibenaufnahme (14) einsetzbar ist, und dass die in die Scheibenaufnahme (14) eingesetzte Lagerscheibe (11) nach Einsetzen der Stellschraube (9) über eine Schraubhülse (18) mit der Stellschraube (9) fest verbunden wird.

2. Bandanordnung nach Anspruch 1, **dadurch gekennzeichnet, dass** die Stellschraube (9) im Anschluss an die Lagerscheibe (11) einen, insbesondere durch die Schraubhülse (18) gebildeten gewindefreien Abschnitt (28) aufweist und/oder dass in der Lagerhülse (19) neben einem Gewindebereich ein korrespondierender gewindefreier Bereich vorgesehen ist und/oder dass der gewindefreie Abschnitt der Stellschraube (9) zumindest im wesentlichen spielfrei im gewindefreien Bereich der Lagerhülse (19) angeordnet ist.

3. Bandanordnung nach Anspruch 1 oder 2, **dadurch gekennzeichnet, dass** eine flügelbandseitige Höhenverstelleinrichtung (31) mit einem an der Montageplatte (21) gelagerten Höhenverstellexzenter (32) vorgesehen ist und dass, vorzugsweise, der Höhenverstellexzenter (32) von oben her auf das Flügelband (6) wirkt.

4. Bandanordnung nach einem der vorhergehenden Ansprüche, **dadurch gekennzeichnet, dass** an der Montageplatte (21) oberhalb und unterhalb des Flügelbandes eine Lageröffnung oder ein Lageröffnungsbereich zum Einsetzen eines Höhenverstellexzenters (32) vorgesehen ist.

5. Bandanordnung nach einem der vorhergehenden Ansprüche, **dadurch gekennzeichnet, dass** die Schrauböffnungen (15, 30) für die Einstellschraube (9) und/oder Befestigungsschraube (29) als Langlöcher zur flügelseitigen Höhenverstellung ausgebildet sind.

6. Bandanordnung nach Anspruch 5, **dadurch gekennzeichnet, dass** die Langlöcher für die Befestigungsschrauben (29) derart am Flügelband (6) angeordnet und/oder ausgebildet sind, dass die Lagerscheibe (11) in der maximal oberen und maximal unteren Höhenverstellposition in den Bereich aller Langlöcher ragt.

7. Bandanordnung nach einem der vorhergehenden Ansprüche, **dadurch gekennzeichnet, dass** eine Anzeigeeinrichtung (35) zur Anzeige des Verstellweges der Falzluftverstelleinrichtung (8) und/oder der Höhenverstelleinrichtung (31) vorgesehen ist.

8. Bandanordnung nach einem der vorhergehenden Ansprüche, **dadurch gekennzeichnet, dass** außenseitig am Flügelband (6) längs- und/oder querlaufende Markierungen (38, 39) zum Zusammenwirken mit wenigstens einer längs- und/oder querlaufenden Markierung (41, 42) an einem außenseitig das Flügelband (6) übergreifenden Anzeigeschenkel (40) der Montageplatte (21) vorgesehen sind.

9. Bandanordnung nach einem der vorhergehenden Ansprüche, **dadurch gekennzeichnet, dass** das Flügelband (6) und/oder die Montageplatte (21) unmittelbar am Flügel (7) und/oder der Montageplatte (21) verschraubt sind und/oder an einer in den Flügel einsetzbaren Gegenplatte (25) verschraubt sind.

## Claims

1. A hinge arrangement (1) for doors, windows or the like, having a frame hinge member (2) for attachment to the frame, a leaf or sash hinge member (6) for attachment to the leaf or sash and a joint clearance adjusting device (8) on the leaf or sash hinge member, the joint clearance adjusting device (8) comprising an adjusting screw (9) for joint clearance adjustment fastened to a bearing washer (11) and comprising a screw head (10), a bearing bushing (19) being provided for screwing in of the adjusting screw (9), the bearing washer (11) being arranged in a washer receptacle (14) of the leaf or sash hinge member (6) while the part of the screw head (10) adjoining the bearing washer (11) is located outside the washer receptacle, and the bearing bushing (19) being provided on a mounting plate (21) fastened to the leaf or sash in the mounted state, the bearing washer (11) being mounted in the washer receptacle (14) on the one hand rotatably and on the other hand at least substantially without play transversely of the receptacle plane of the washer receptacle (14), the bearing washer (11) being gripped over at at least two, in particular three or four separate bearing points (17) and at least two, preferably three and in particular four fastening screws (29) being provided for insertion into screw openings (30) on the leaf or sash hinge member (6) to clamp the bearing washer (11) in place and, preferably, the bearing washer (11) projecting with its edge into the region of at least one screw opening (30),
**characterised in that**
the diameter (D) of the bearing washer (11) is at least twice as great as the diameter (d) of the screw head (10),
the diameter (D) of the bearing washer (11) corresponds to between 80 % and 100 % of the width (B) of the leaf or sash hinge member (6),
the bearing washer (11) may be inserted for mounting into a slot opening (16) provided on the outside of the leaf or sash hinge member (6) into the washer receptacle (14), and
the bearing washer (11) inserted into the washer receptacle (14) is connected firmly with the adjusting screw (9) via a screw sleeve (18) after insertion of the adjusting screw (9).

2. The hinge arrangement according to claim 1, **characterised in that**, adjacent the bearing washer (11), the adjusting screw (9) comprises a threadless portion (28) formed in particular by the screw sleeve (18) and/or **in that** a corresponding threadless region is provided in the bearing bushing (19) next to a threaded region and/or **in that** the threadless portion of the adjusting screw (9) is arranged at least substantially without play in the threadless region of the bearing bushing (19).

3. The hinge arrangement according to claim 1 or 2, **characterised in that** a height adjusting device (31) on the leaf or sash hinge member is provided with a height adjusting eccentric (32) mounted on the mounting plate (21) and **in that**, preferably, the height adjusting eccentric (32) acts on the leaf or sash hinge member (6) from above.

4. The hinge arrangement according to one of the preceding claims, **characterised in that** a bearing opening or a bearing opening region is provided on the mounting plate (21) above and below the leaf or sash hinge member for insertion of a height adjusting eccentric (32).

5. The hinge arrangement according to one of the preceding claims, **characterised in that** the screw openings (15, 30) for the adjusting screw (9) and/or fastening screw (29) take the form of elongate holes for height adjustment on the leaf or sash side.

6. The hinge arrangement according to claim 5, **characterised in that** the elongate holes for the fastening screws (29) are arranged and/or formed in such a way on the leaf or sash hinge member (6) that the bearing washer (11) projects into the region of all the elongate holes in the uppermost and lowermost height adjustment positions.

7. The hinge arrangement according to one of the preceding claims, **characterised in that** an indicator means (35) is provided for indicating the adjustment distance of the joint clearance adjusting device (8) and/or of the height adjusting device (31).

8. The hinge arrangement according to one of the preceding claims, **characterised in that** marks (38, 39) extending longitudinally and/or transversely on the outside of the leaf or sash hinge member (6) are provided to interact with at least one longitudinally and/or transversely extending mark (41, 42) on an indicator leg (40) of the mounting plate (21) gripping over the leaf or sash hinge member (6) on the outside.

9. The hinge arrangement according to one of the preceding claims, **characterised in that** the leaf or sash hinge member (6) and/or the mounting plate (21) are screwed directly to the leaf or sash (7) and/or the mounting plate (21) and/or are screwed to a counterplate (25) insertable into the leaf or sash.

## Revendications

1. Agencement de bande (1) pour portes, fenêtres ou analogues, comprenant une bande de cadre (2) pour une fixation côté cadre, une bande de battant (6) pour une fixation côté battant et un dispositif de réglage de jeu de joint (8) côté bande de battant, le dispositif de réglage de jeu de joint (8) présentant une vis de réglage (9) présentant une tête de vis (10) fixée sur un disque de palier (11) pour le réglage du jeu de joint, un coussinet de palier (19) étant prévu pour y visser la vis de réglage (9), le disque de palier (11) étant disposé dans un logement de disque (14) de la bande de battant (6), tandis que la partie se raccordant au disque de palier (11) de la tête de vis (10) se trouve en dehors du logement de disque et le coussinet de palier (19) étant prévu sur une plaque de montage (21) fixée dans l'état monté côté battant, le disque de palier (11) étant placé dans le logement de disque (14) d'une part avec mobilité rotative et d'autre part transversalement au plan de logement du logement de disque (14) au moins essentiellement sans jeu, le disque de palier (11) étant recouvert sur au moins deux, en particulier trois ou quatre positions de palier séparées (17) et, pour le serrage du disque de palier (11), au moins deux, de préférence trois et en particulier quatre vis de fixation (29) étant prévues pour insertion dans les ouvertures filetées (30) sur la bande de battant (6) et, de préférence, le disque de palier (11) faisant saillie avec son bord dans la zone au moins d'une ouverture filetée (30),
**caractérisé en ce que**
le diamètre (D) du disque de palier (11) est au moins le double du diamètre (d) de la tête de vis (10),
**en ce que** le diamètre (D) du disque de palier (11) correspond à entre 80 % et 100 % de la largeur (B) de la bande de battant (6),
**en ce que** le disque de palier (11) peut être inséré pour le montage dans une ouverture de type fente (16) prévue sur la bande de battant (6) côté extérieur dans le logement de disque (14) et
**en ce que** le disque de palier (11) inséré dans le logement de disque (14) après insertion de la vis de réglage (9) sur une douille filetée (18) est fermement relié avec la vis de réglage (9).

2. Agencement de bande selon la revendication 1, **caractérisé en ce que** la vis de réglage (9) présente à la suite du disque de palier (11) une section (28) dépourvue de filetage, notamment formée à travers la douille filetée (18) et/ou **en ce qu'**une zone dépourvue de filetage correspondante est prévue dans le coussinet de palier (19) en plus d'une zone filetée et/ou **en ce que** la section dépourvue de filetage de la vis de réglage (9) est disposée au moins essentiellement sans jeu dans la zone dépourvue de filetage du coussinet de palier (19).

3. Agencement de bande selon la revendication 1 ou 2, **caractérisé en ce qu'**un dispositif de réglage en hauteur (31) côté bande de battant est prévu, comprenant un excentrique de réglage en hauteur (32) placé sur la plaque de montage (21) et **en ce que**, de préférence, l'excentrique de réglage en hauteur (32) agit depuis le dessus sur la bande de battant (6).

4. Agencement de bande selon une des revendications précédentes, **caractérisé en ce qu'**une ouverture de palier ou une zone d'ouverture de palier est prévue sur la plaque de montage (21) au-dessus ou au-dessous de la bande de battant pour l'insertion d'un excentrique de réglage en hauteur (32).

5. Agencement de bande selon une des revendications précédentes, **caractérisé en ce que** les ouvertures de vis (15, 30) pour la vis de réglage (9) et/ou la vis de fixation (29) sont formées comme des trous oblongs pour le réglage en hauteur côté battant.

6. Agencement de bande selon la revendication 5, **caractérisé en ce que** les trous oblongs pour les vis de fixation (29) sont disposés et/ou formés sur la bande de battant (6) de sorte que le coussinet de palier (11) fasse saillie dans la zone de tous les trous oblongs dans la position de réglage en hauteur maximale supérieure et maximale inférieure.

7. Agencement de bande selon une des revendications précédentes, **caractérisé en ce qu'**un dispositif d'affichage (35) est prévu pour l'affichage du trajet de déplacement du dispositif de réglage de jeu de joint (8) et/ou du dispositif de réglage en hauteur (31).

8. Agencement de bande selon une des revendications précédentes, **caractérisé en ce que**, côté externe sur la bande de battant (6) sont prévus des marquages (38, 39) s'étendant dans le sens longitudinal et/ou transversal destinés à coopérer avec au moins un marquage (41, 42) s'étendant dans le sens longitudinal et/ou transversal sur un montant d'affichage (40) de la plaque de montage (21) recouvrant côté externe la bande de battant (6).

9. Agencement de bande selon une des revendications précédentes, **caractérisé en ce que** la bande de battant (6) et/ou la plaque de montage (21) sont vissées directement sur le battant (7) et/ou sur la plaque de montage (21) et/ou sont vissées sur une contre-plaque (25) pouvant être insérée dans le battant.
